# EUROPÄISCHE PATENTSCHRIFT

(11) **EP 3 260 387 B1**
(45) Veröffentlichungstag und Bekanntmachung des Hinweises auf die Patenterteilung: **06.05.2020**
(21) Anmeldenummer: 16175954.3
(22) Anmeldetag: 23.06.2016
(51) Int. Cl.: B65D 21/02, B65D 71/00, B65D 71/50

(54) **UMVERPACKTES GEBINDE AUS GRUPPIERTEN EINZELWAREN**
REPACKAGED CONTAINER COMPRISING GROUPED INDIVIDUAL GOODS
GERBE SUR-EMBALLEE DE MARCHANDISES INDIVIDUELLES REGROUPEES

(43) Veröffentlichungstag der Anmeldung: 27.12.2017
(73) Patentinhaber: Project Automation & Engineering GmbH, 47559 Kranenburg (DE)
(72) Erfinder: Jansen, Johannes, 47559 Kranenburg (DE)
(74) Vertreter: Rausch Wanischeck-Bergmann Brinkmann

(56) Entgegenhaltungen:
- WO-A1-2013/004339
- DE-A1-102011 107 265
- DE-U1-202014 101 317

## Beschreibung

Die Erfindung betrifft ein umverpacktes Gebinde aus gruppierten Einzelwaren, mit einem die Einzelwaren nach Art einer Banderole umschlingenden Verpackungsstreifen und einem als Tragegriff dienenden Streifenelement.

Gebinde aus gruppierten Einzelwaren im Sinne der Erfindung sind typischerweise Flaschenpakete, beispielsweise sogenannte Six-Packs. Als Einzelwaren sind die Flaschen zu einem Flaschenpaket gruppiert und bilden zusammen das Gebinde. Um verwenderseitig insbesondere einen vereinfachten Transport des Gebindes zu ermöglichen, ist eine Umverpackung für das Gebinde vorgesehen, die die gruppierten Einzelwaren in Position hält.

Eine gattungsgemäße Umverpackung verfügt über einen Verpackungsstreifen einerseits und ein als Tragegriff dienendes Streifenelement andererseits. Dabei umschlingt der Verpackungsstreifen die Einzelwaren nach Art einer Banderole und sorgt so für einen Zusammenhalt der gruppierten Einzelwaren.

Eine Umverpackung der gattungsgemäßen Art ist beispielsweise aus der DE 20 2004 011 166 U1 bekannt geworden. Gemäß dieser vorbekannten Umverpackung kommt zur Umschlingung der Einzelwaren eine Folie als Verpackungsstreifen zum Einsatz. Diese ist auf ihrer dem Gebinde zugewandten Innenseite mit Klebstoff ausgerüstet und im endverpackten Zustand mit den Einzelwaren des Gebindes verklebt. Ein als Tragegriff dienendes Streifenelement ist mit seinen endseitigen Abschnitten mit dem Gebinde verklebt, wobei die Besonderheit darin besteht, dass der zwischen den beiden endseitigen Abschnitten ausgebildete und eine Trageschlaufe bereitstellende Abschnitt des Tragegriffs eine solche Länge aufweist, dass die Trageschlaufe dazu geeignet ist, um die Schulter eines menschlichen Körpers gehängt zu werden.

Obgleich sich eine Umverpackung der vorbeschriebenen Art im alltäglichen Praxiseinsatz bewährt hat, ist sie nicht frei von Nachteilen. So wird es benutzerseitig insbesondere als nachteilig empfunden, dass es infolge eines Verklebens des Verpackungsstreifens mit den Einzelwaren des Gebindes nicht möglich ist, den Verpackungsstreifen zu öffnen und/oder zu entfernen, ohne dabei etwaige auf den Einzelwaren befindliche Etiketten unbeabsichtigt abzulösen oder zu beschädigen. Auf einem Etikett befindliche Informationen zur jeweiligen Einzelware können so verlorengehen. Darüber hinaus kann es bei einem Pfandsystem zugehörigen Einzelwaren bei der Pfandrückgabe zu Problemen kommen, wenn die Etiketten der Einzelwaren abgelöst oder beschädigt sind.

Um dem vorstehenden Problem zu begegnen, ist mit der DE 20 2006 000 215 U1 eine Umverpackung für ein Gebinde aus gruppierten Einzelwaren vorgeschlagen worden, das ein die Einzelwaren umschlingendes Verpackungsmaterial mit wenigstens zwei einen Überlappungsbereich ausbildenden Verpackungsmaterialabschnitten aufweist. Dabei sind ausschließlich die den Überlappungsbereich bildenden Verpackungsmaterialabschnitte zur Aufbringung einer die Einzelwaren zusammenhaltenden Kraft klebend aneinander befestigt. Im Unterschied zur Verpackung nach der DE 20 2004 011 166 U1 findet also kein Verkleben der Einzelwaren mit dem Einzelwaren umschlingenden Verpackungsmaterial statt.

Wie die Praxis gezeigt hat, vermag die Umverpackung nach der DE 20 2006 000 215 U1 eine dauerhaft stabile Anordnung der zu einem Gebinde gruppierten Einzelwaren nicht zu besorgen. Mangels Verklebung des Verpackungsmaterials mit den Einzelwaren des Gebindes ist die für einen sicheren Transport erforderliche Stabilität des Gebindes nicht in hinreichendem Maße gegeben. Insbesondere bei vergleichsweise schweren Einzelwaren, wie z. B. Getränkeflaschen und/oder bei einer größeren Anzahl von zu einem Gebinde gruppierten Einzelwaren hat sich die Umverpackung nach der DE 20 2006 000 215 U1 als nicht hinreichend zuverlässig erwiesen.

Eine andere aus dem Stand der Technik bekannte Umverpackung zeigt die DE 20 2012 103 582 U1. Diese vorbekannte Umverpackung für ein Gebinde aus gruppierten Einzelwaren verfügt über eine um die gruppierten Einzelwaren gewickelte und geschrumpfte Kunststofffolie. In einem nicht von der geschrumpften Kunststofffolie abgedeckten Bereich des Gebindes ist ein Klebestreifen angeordnet. Im alltäglichen Praxiseinsatz hat sich diese Art der Umverpackung als sehr vorteilhaft herausgestellt, da sie insbesondere sehr stabil ist. Von Nachteil ist allerdings, dass es zur Ausbildung der endfertigen Umverpackung entsprechender Anlagen wie z. B. eines Schrumpftunnels bedarf, was mit entsprechenden Anschaffungs- und Betriebskosten einhergeht. Darüber hinaus bedarf es vergleichsweise viel Umverpackungsmaterial.

In DE 20 2014 101 317 U1 ist ein Gebinde gemäß dem Oberbegriff des Anspruchs 1, die sich dadurch auszeichnet, dass der Verpackungsstreifen auf seiner dem Gebinde zugewandten Innenseite klebstofffrei ausgebildet ist und zwei einen Überlappungsbereich ausbildende Endabschnitte aufweist, die miteinander verschweißt sind, und dass die endseitigen Abschnitte des Streifenelements unter Ausbildung einer Trageschlaufe jeweils sowohl mit dem Verpackungsstreifen als auch je mit einer Einzelware verklebt sind.

Hinsichtlich Herstellung der Umverpackung um das Gebinde aus gruppierten Einzelwaren einerseits und das Handling des umverpackten Gebindes sind nach dem Stand der Technik bereits umfangreich einsetzbar. Es zeigt sich jedoch, dass in Abhängigkeit von den Einzelwaren die Herstellung immer noch aufwendig, die Ergebnisse unbefriedigend und das Handling nicht bedarfsgerecht sind.

Ausgehend vom Vorbeschriebenen ist es die **Aufgabe** der Erfindung, eine verbesserte Umverpackung für ein Gebinde aus gruppierten Einzelwaren vorzuschlagen, die bei gleichzeitiger Minimierung des Herstellungsaufwandes und des Materialeinsatzes einen stabilen und für den Transport geeigneten Zusammenhalt der Einzelwaren gewährleistet.

Erfindungsgemäß schlägt die Erfindung zur **Lösung** dieser Aufgabe ein Gebinde aus gruppierten Einzelwaren vor, mit einer Umverpackung mit einem die Einzelwaren nach Art einer Banderole umschlingenden Verpackungsstreifen und einem als Tragegriff dienenden Streifenelement, wobei der Verpackungsstreifen aus mit Kunststoff beschichtetem Papier gebildet ist und auf seiner dem Gebinde zugewandten Innenseite klebstofffrei ausgebildet ist und zwei einen Überlappungsbereich ausbildende Endabschnitte aufweist, die miteinander verschweißt sind, und wobei die endseitigen Abschnitte des Streifenelements unter Ausbildung einer Trageschlaufe jeweils sowohl mit dem Verpackungsstreifen als auch je mit einer Einzelware verklebt sind, dadurch gekennzeichnet, dass die Einzelwaren miteinander lösbar verklebt sind, wobei nur ein Teil der Einzelwaren untereinander lösbar verklebt sind, wobei diejenigen Einzelwaren miteinander lösbar verklebt sind, die ebenfalls mit dem Streifenelement verklebt sind.

Die Einzelwaren können miteinander verklebt werden, indem beispielsweise Klebestreifen, Punkte aus Klebematerial oder beliebige die Einzelwaren lösbar verbindende Materialien auf die entsprechenden Oberflächen aufgebracht werden. Werden die Waren dann zum Gebinde zusammengestellt, verbinden sich die Einzelwaren untereinander. Dabei ist es zur Herstellung eines Gebindes nicht erforderlich, dass alle Einzelwaren untereinander verbunden sind, sondern es genügt in der Regel, wenn dies teilweise durchgeführt ist, das heißt, beispielsweise nur einige Einzelwaren untereinander verbunden sind.

Mit der Erfindung wird in vorteilhafter Weise bewirkt, dass die zueinander gruppierten Einzelwaren bereits einen ausreichenden Zusammenhalt aufweisen, so dass das anschließende Erstellen der Umverpackung, Anordnung des Tragegriffes und auch das spätere Handling erheblich verbessert sind. Es wird ausgeschlossen, dass bei der Erstellung der Umverpackung Einzelwaren aus der Gruppe herausgestoßen werden oder schlicht falsch positioniert sind, da entsprechende Drucke aufgebracht werden, die Gruppe aus Einzelwaren transportiert wird und dergleichen. Beim späteren Handling kann selbst bei beschädigter Umverpackung oder bei einer aus welchen Gründen auch immer aufgewarteten Umverpackung noch ein sicherer Transport erfolgen, da die Einzelwaren einander stützen.

Dabei können zwei benachbarte Einzelwaren an mehreren Punkten miteinander verbunden sein. Wenn die Einzelwaren beispielsweise Flaschen sind, so können sie in dem entsprechend dicken Bereich, in welchem sie sich berühren, vertikal über mehrere Punkte verbunden sein. Bei Packungen kann dies zugleich oder alternativ auch horizontal verteilt sein. So ergeben sich je nach Anwendungsfall unterschiedliche Umsetzungen. Es können alle oder einzelne der Einzelwaren miteinander verbunden sein beziehungsweise jeweils mit ihren Nachbarwaren.

Die erfindungsgemäße Umverpackung verfügt über einen Verpackungsstreifen, der die Einzelwaren nach Art einer Banderole umschlingt. Dabei ist der Verpackungsstreifen auf seiner dem Gebinde zugewandten Innenseite klebstofffrei ausgebildet, so dass keine Verklebung des Verpackungsstreifens mit den Einzelwaren des Gebindes stattfindet. Dies erbringt den Vorteil, dass bei einem Öffnen oder Entfernen der Umverpackung etwaige an den Einzelwaren angebrachte Etiketten nicht ungewollt abgelöst oder beschädigt werden. Dabei hat der Einsatz eines Verpackungsstreifens im Unterschied zu einer das gesamte Gebinde umgebenden Schrumpffolie den Vorteil, dass weitaus weniger Verpackungsmaterial anfällt, womit einerseits der Verpackungsabfall reduziert ist und sich andererseits eine deutliche Gewichtsreduzierung ergibt. Es wird so die Umwelt entlastet und aufgrund des verringerten Gewichts ergeben sich zudem Kostenvorteile beim Transport.

Der Verpackungsstreifen weist zwei Endabschnitte auf. Diese bilden im endverpackten Zustand einen Überlappungsbereich aus, in welchem die beiden Endabschnitte miteinander verschweißt sind. Es findet also in Abkehr zum vorbekannten Stand der Technik keine Verklebung sondern eine Verschweißung der den Überlappungsbereich ausbildenden Endabschnitte des Verpackungsstreifens statt. Dies ermöglicht eine größere Flexibilität bei der Anzahl der zu einem Gebinde zu gruppierenden Einzelwaren. Darüber hinaus wird durch ein Verschweißen die Möglichkeit geschaffen, eine Aufreiß- und/oder Abreißlasche zu schaffen, die benutzerseitig ein einfaches und bequemes Öffnen der Umverpackung ermöglicht.

Die Umverpackung verfügt erfindungsgemäß über ein als Tragegriff dienendes Streifenelement, wobei die endseitigen Abschnitte des Streifenelements unter Ausbildung einer Trageschlaufe jeweils sowohl mit dem Verpackungsstreifen als auch je mit einer Einzelware verklebt sind. Das den Tragegriff bildende Streifenelement verfügt mithin über drei Abschnitte. Einen mittleren Abschnitt, der im endverpackten Zustand die Trageschlaufe ausbildet sowie zwei endseitige Abschnitte, die sich einendseitig wie anderendseitig an den mittleren Abschnitt des Streifenelements anschließen. Diese endseitigen Abschnitte des Streifenelements sind einerseits sowohl mit dem die Einzelwaren umgebenden Verpackungsstreifen sowie andererseits je mit einer Einzelware verklebt. Aufgrund dieser Verklebung findet eine Lagesicherung der mit dem Streifenelement verklebten Einzelware relativ zum Verpackungsstreifen statt, da auch der Verpackungsstreifen mit den endseitigen Abschnitten des Streifenelements verklebt ist. Aufgrund dieser Lagefixierung relativ zum Verpackungsstreifen stellt sich trotz klebefreier Ausgestaltung des Verpackungsstreifens ein insgesamt sehr formstabiles Gebinde im endverpackten Zustand ein. Dabei deckt der Verpackungsstreifen etwaige Etiketten der Einzelwaren ab, so dass die Verklebung des Streifenelements mit den Einzelwaren bei einem Öffnen oder Entfernen der Umverpackung nicht zu einer ungewollten Beschädigung etwaiger Etiketten dieser Einzelwaren führt.

Obgleich nur zwei der Einzelwaren des Gebindes mittels des jeweils zugehörigen endseitigen Abschnitts des als Tragegriff dienenden Streifenelements mit dem Verpackungsstreifen verklebt sind, stellt sich in überraschenderweise ein im endverpackten Zustand stabiles und hinsichtlich der Einzelwaren lagesicheres und fixiertes Gebinde ein. Damit erbringt die nach der Erfindung vorgesehene Verpackung den synergetischen Effekt zwischen lagesicheren und damit transportgeeigneten Gebinden einerseits bei gleichzeitiger Minimierung des Verpackungsmaterials sowie anlagentechnischer Vereinfachung zur Ausbildung der Umverpackung andererseits.

Die Endabschnitte des Streifenelements sind bevorzugterweise mittels Ultraschalltechnik miteinander verschweißt. Dies ist insbesondere aus produktionstechnischen Gründen von Vorteil, da eine zeitlich enge Taktung gestattet ist und es darüber hinaus möglich ist, unterschiedliche Materialien, beispielsweise Kunststoffe, mit Kunststoffbeschichtungen ausgerüstete Papiere, woraus der Verpackungsstreifen des erfindungsgemäßen Gebindes besteht, und/oder metallische Werkstoffe miteinander zu verbinden. Es ist insoweit gestattet, den Verpackungsstreifen in der Materialauswahl an Kundenwünsche anzupassen, insbesondere auch mit Blick auf dessen Erscheinung im endfertig verpackten Zustand des Gebindes.

Gemäß einem weiteren Merkmal der Erfindung kann der Überlappungsbereich eine SollTrennstelle, beispielsweise in Form einer Einkerbung aufweisen und/oder er ist als Aufreiß- oder Abreißlasche ausgebildet. Er lässt sich so verwenderseitig in einfacher Weise ergreifen und zur Öffnung der Umverpackung auf- oder abtrennen. Mangels Verklebung des Verpackungsstreifens mit den Einzelwaren bedarf es mithin lediglich eines Abziehens der mit den beiden Einzelwaren verklebten Endabschnitte des Streifenelements, zu welchem Zweck der Verpackungsstreifen als verwenderseitig zu ergreifende Abziehhilfe dient, da die Endabschnitte des Streifenelements mit dem Verpackungsstreifen verklebt sind. In denkbar einfacher Weise kann mithin benutzerseitig die erfindungsgemäße Verpackung entfernt werden, ohne dass die Gefahr einer Beschädigung etwaiger auf den Einzelwaren befindliche Etiketten besteht.

Das den Tragegriff bildende Streifenelement besteht bevorzugterweise aus Kunststoff. Dabei sind zu einer Befestigung am Gebinde die endseitigen Abschnitte des Streifenelements auf ihrer dem Gebinde zugewandten Innenseite mit Klebstoff ausgerüstet. Es können zu diesem Zweck beispielsweise beidseitig klebende Klebstoffstreifen vorgesehen sein, die auf die zugehörigen Endabschnitte des Streifenelements aufgebracht sind.

Zur visuellen Unterscheidung durch einen Verwender ist es gemäß einem weiteren Merkmal der Erfindung vorgesehen, dass der die Trageschlaufe bildende Abschnitt des Streifenelements andersfarbig ausgebildet ist als die beiden endseitigen Abschnitte des Streifenelements. Dabei sind die endseitigen Abschnitte des Streifenelements bevorzugterweise transparent und/oder farblos ausgebildet, so dass bei einem Überkleben des Verpackungsstreifens eine darauf befindliche Beschriftung beispielsweise in Form einer Bedruckung von einem Benutzer ungehindert eingesehen werden kann.

Weitere Merkmale und Vorteile der Erfindung ergeben sich aus der nachfolgenden Beschreibung anhand der Figuren, die in schematisch perspektivischer Darstellung die Ausbildung einer erfindungsgemäßen Umverpackung darstellen. Dabei zeigen:
- Fig. 1:: in schematisch perspektivischer Darstellung ein unverpacktes Gebinde;
- Fig. 2:: in schematisch perspektivischer Darstellung einen ersten Verfahrensschritt bei der Ausbildung einer erfindungsgemäßen Umverpackung;
- Fig. 3:: in schematisch perspektivischen Darstellung einen zweiten Verfahrensschritt bei der Ausbildung einer erfindungsgemäßen Umverpackung;
- Fig. 4:: in schematisch perspektivischer Darstellung ein endfertig verpacktes Gebinde 1;
- Fig. 5: eine schematische Ansicht eines Gebindes aus einzelnen Flaschen oder röhrenartigen Verpackungen;
- Fig. 6: ein weiteres Anordnungsbeispiel gemäß Fig. 5 und
- Fig. 7: ein weiteres Anordnungsbeispiel gemäß Fig. 5.

Fig. 1 lässt in schematisch perspektivischer Darstellung ein unverpacktes Gebinde 1 aus gruppierten Einzelwaren 2 erkennen. Die Einzelwaren 2 sind lediglich schematisch dargestellt. Als Einzelwaren 2 finden typischerweise Getränkeflaschen Verwendung, beispielsweise 1,5 Liter PET-Getränkeflaschen. Die Erfindung ist indes nicht auf Getränkeflaschen als Einzefwaren 2 im Sinne der Erfindung beschränkt.

Fig. 4 zeigt in schematisch perspektivischer Darstellung das Gebinde 1 im endfertig verpackten Zustand, d. h. ausgerüstet mit einer Umverpackung 3 nach der Erfindung. Wie sich aus dieser Darstellung ergibt, weist die Umverpackung 3 einen die Einzelwaren 2 nach Art einer Banderole umschlingenden Verpackungsstreifen 4 sowie ein als Tragegriff 13 dienendes Streifenelement 5 auf. Dabei ist der Verpackungsstreifen 4 auf seiner dem Gebinde 1 zugewandten Innenseite 6 klebstofffrei ausgebildet, d. h. mit den Einzelwaren 2 des Gebindes 1 nicht verklebt. Der Verpackungsstreifen 5 weist zwei einen Überlappungsbereich 7 ausbildende Endabschnitte 8 und 9 auf, die miteinander durch Ultraschallverschweißen verbunden sind.

Das als Tragegriff 13 dienende Streifenelement 5 verfügt über einen mittleren Abschnitt, der eine Trageschlaufe 11 ausbildet. Dabei sind die endseitigen Abschnitte 12 des Streifenelements 5 unter Ausbildung der Trageschlaufe 11 sowohl mit dem Verpackungsstreifen 4 als auch je mit einer Einzelware 2 verklebt. Wie Fig. 4 in diesem Zusammenhang erkennen lässt, sind im gezeigten Ausführungsbeispiel die mit Bezug auf die Bildebene nach Fig. 4 beiden mittleren Einzelwaren 2 jeweils mit dem zugehörigen Endabschnitt 12 des Streifenelements 5 verklebt. Aufgrund der Verklebung nur dieser beiden Einzelwaren 2 ergibt sich in Relation zum Verpackungsstreifen 4 eine Lagesicherung, die ohne Verklebung des Verpackungsstreifens 4 mit den Einzelwaren 2 zu einem insgesamt stabilen und transportgeeigneten Gebindegesamtverbund führt.

Die Figuren 2 und 3 lassen in schematisch perspektivischer Darstellung jeweils einen Verfahrensschritt zur endfertigen Ausbildung der Umverpackung 3 erkennen.

Wie sich aus Fig. 2 ergibt, wird das den Verpackungsstreifen 4 bildende Material von einer nicht näher dargestellten Endlosrolle abgewickelt. Je nach Anzahl der zum Gebinde 1 gehörenden Einzelware 2, d. h. je nach Umschlingungslänge wird der Verpackungsstreifen 4 an der Trennlinie 10 vom Endlosmaterial abgetrennt. Der Verpackungsstreifen 4 wird alsdann um die gruppierten Einzelwaren 2 herumgeschlungen und die Endabschnitte 8 und 9 unter Ausbildung eines Überlappungsbereichs 7 aufeinandergelegt. Dabei steht der Überlappungsbereich 7 im gezeigten Ausführungsbeispiel nach Art einer Abreißlasche von dem durch den Verpackungsstreifen 4 umschlungenen Gebinde 1 ab, wie dies insbesondere Fig. 3 erkennen lässt. Der so ausgebildete Überlappungsbereich 7 kann alsdann zwecks Verbindung der beiden Endabschnitte 8 und 9 einem Schweißvorgang unterzogen werden, beispielsweise einem Ultraschallschweißvorgang. Die Einzelwaren 2 sind infolge der Umschlingung des Verpackungsstreifens 4 lagefixiert und gesichert.

Zur Ausbildung einer transportgeeigneten, stabilen Umverpackung 3 wird in einem letzten Schritt das als Trageschlaufe 11 dienende Streifenelement 5 mit seinen endseitigen Abschnitten 12 mit dem Gebinde 1 verklebt, wobei erfindungsgemäß eine Verklebung je Endabschnitt 12 sowohl mit dem Verpackungsstreifen 4 als auch der zugehörigen Einzelware 2 erfolgt.

In den Figuren 5, 6 und 7 sind unterschiedliche Zusammenstellungen von Einzelwaren 15 gezeigt, die in unterschiedlichen Versionen mit Verbindungsklebstellen 16 versehen sind.

Bei dem in Figur 5 gezeigten Ausführungsbeispiel sind jeweils die Einzelwaren der oberen Reihe miteinander verbunden ebenso wie die Waren der unteren Reihe (in Bildebene). Nur zum Zwecke der anschaulichen Darstellung wurden flaschenartige oder rundverpackungsartige Einzelwaren gewählt. Es kann sich um Waren unterschiedlichster Formen handeln. Wesentlich ist, dass ein Gebinde zusammengestellt wird, wobei Einzelwaren miteinander verbunden sind. Die Verbindung erfolgt durch Klebestreifen oder durch punktweise, linien-, flächenweise aufgebrachte Klebstoffe und dergleichen.

Figur 6 zeigt eine Alternative, bei welcher durch drei Verbindungen vier Einzelwaren miteinander verbunden sind.

Die Darstellung von sechs Einzelwaren ist ebenfalls nur beispielhaft und dient der Anschaulichkeit der Abbildungen. Gebinde können von zwei bis N unterschiedliche Einzelwaren aufweisen.

Figur 7 zeigt ein Vierergebinde, bei weichem sämtliche Einzelwaren mit ihrem jeweiligen Nachbarn verbunden sind.

Die beschriebenen Ausführungsbeispiele dienen nur der Erläuterung und sind nicht beschränkend.

### Bezugszeichen

- 1: Gebinde
- 2: Einzelware
- 3: Umverpackung
- 4: Verpackungsstreifen
- 5: Streifenelement
- 6: Innenseite
- 7: Überlappungsbereich
- 8: Endabschnitt
- 9: Endabschnitt
- 10: Trennlinie
- 11: Trageschlaufe
- 12: endseitiger Abschnitt
- 13: Tragegriff
- 15: Einzelware
- 16: Verbindung

## Patentansprüche

1. Gebinde (1) aus gruppierten Einzelwaren (2), mit einer Umverpackung mit einem die Einzelwaren (2) nach Art einer Banderole umschlingenden Verpackungsstreifen (4) und einem als Tragegriff (13) dienenden Streifenelement (5), wobei der Verpackungsstreifen (4) aus mit Kunststoff beschichtetem Papier gebildet ist und auf seiner dem Gebinde (1) zugewandten Innenseite (6) klebstofffrei ausgebildet ist und zwei einen Überlappungsbereich (7) ausbildende Endabschnitte (8, 9) aufweist, die miteinander verschweißt sind, und wobei die endseitigen Abschnitte (12) des Streifenelements (5) unter Ausbildung einer Trageschlaufe (11) jeweils sowohl mit dem Verpackungsstreifen (4) als auch je mit einer Einzelware (2) verklebt sind, **dadurch gekennzeichnet, dass** die Einzelwaren (2) miteinander lösbar verklebt sind, wobei nur ein Teil der Einzelwaren (2) untereinander lösbar verklebt sind, wobei diejenigen Einzelwaren (2) miteinander lösbar verklebt sind, die ebenfalls mit dem Streifenelement (5) verklebt sind.

2. Gebinde nach Anspruch 1, **dadurch gekennzeichnet, dass** auf die Einzelwaren punktweise Klebstoff aufgebracht ist.

3. Gebinde nach Anspruch 1, **dadurch gekennzeichnet, dass** auf die Einzelwaren Klebestreifen aufgebracht sind.

4. Gebinde nach einem der vorhergehenden Ansprüche, **dadurch gekennzeichnet, dass** der Überlappungsbereich (7) eine Solltrennstelle aufweist.

5. Gebinde nach einem der vorhergehenden Ansprüche, **dadurch gekennzeichnet, dass** der Überlappungsbereich (7) als Abrisslasche ausgebildet ist.

6. Gebinde nach einem der vorhergehenden Ansprüche, **dadurch gekennzeichnet, dass** das Streifenelement (5) aus Kunststoff gebildet ist.

## Claims

1. A container (1) comprising grouped individual goods (2), having an overpack with a packing band (4) that embraces the individual goods (2) in the form of a banderole and a strip element (5) serving as carrying handle (13), wherein the packing band (4) is made of paper coated with plastic and is adhesive-free on its inner surface (6) facing the container(1) and comprises two end sections (8, 9) which form an overlapping area (7) and which are welded to each other, and wherein the sections (12) at the ends of the strip element (5) are each glued with both the packing band (4) and with an individual good (2) while forming a carrying loop (11), **characterized in that** the individual goods (2) are detachably glued to each other, wherein only a part of the individual goods (2) are detachably glued among each other, and wherein those individual goods (2) are glued to each other which are also glued with the strip element (5).

2. A container according to claim 1, **characterized in that** adhesive is applied in a pointwise manner onto the individual goods.

3. A container according to claim 1, **characterized in that** adhesive tapes are applied onto the individual goods.

4. A container according to one of the preceding claims, **characterized in that** the overlapping area (7) comprises a predetermined separating point.

5. A container according to one of the preceding claims, **characterized in that** the overlapping area (7) is configured as a pulling flap.

6. A container according to one of the preceding claims, **characterized in that** the strip element (5) is made of plastic.

## Revendications

1. Conteneur (1) comprenant des marchandises individuelles groupées (2), ayant un suremballage avec une bande d'emballage (4), qui enlace les marchandises individuelles (2) sous forme d'une banderole, et un élément en forme de bande (5), qui sert de poignée de transport (13), la bande d'emballage (4) étant fabriquée en papier revêtu de matière plastique et étant exempt d'adhésif sur sa surface intérieure (6), qui fait face au conteneur (1), et comprenant deux sections d'extrémité (8, 9), qui forment une zone de chevauchement (7) et qui sont soudées l'une à l'autre, et dans lequel les sections (12) aux extrémités de l'élément en forme de bande (5) sont chacune collées à la bande d'emballage (4) et à une marchandise individuelle (2) en formant une sangle de transport (11), **caractérisé en ce que** les marchandises individuelles (2) sont collées les unes avec les autres de manière détachable, dans lequel seulement une partie des marchandises individuelles (2) sont collées les unes aux autres de manière détachable, et dans lequel ces marchandises individuelles sont collées les unes aux autres, qui sont aussi collées avec l'élément en forme de bande (5).

2. Conteneur selon la revendication 1, **caractérisé en ce que** de l'adhésif est appliqué par points sur les marchandises individuelles.

3. Conteneur selon la revendication 1, **caractérisé en ce que** des bandes adhésives sont appliquées sur les marchandises individuelles.

4. Conteneur selon l'une des revendications précédentes, **caractérisé en ce que** la zone de chevauchement (7) comprend un point de séparation imposée.

5. Conteneur selon l'une des revendications précédentes, **caractérisé en ce que** la zone de chevauchement (7) est configurée comme une languette d'arrachement.

6. Conteneur selon l'une des revendications précédentes, **caractérisé en ce que** l'élément en forme de bande (5) est fabriqué en matière plastique.
